# EUROPÄISCHE PATENTSCHRIFT

(11) **EP 2 265 823 B1**
(45) Veröffentlichungstag und Bekanntmachung des Hinweises auf die Patenterteilung: **17.08.2011**
(21) Anmeldenummer: 09722339.0
(22) Anmeldetag: 19.03.2009
(51) Int. Cl.: F04B 53/10, F04B 39/10, F04B 53/00

(54) **KÄLTEMITTELVERDICHTER**
COOLANT COMPRESSOR
COMPRESSEUR DE RÉFRIGÉRANT

(30) Priorität: 19.03.2008 AT 1682008 U
(43) Veröffentlichungstag der Anmeldung: 29.12.2010
(73) Patentinhaber: ACC Austria GmbH, 8280 Fürstenfeld (AT)
(72) Erfinder: ZIPPL, Günther, A-7543 Kukmirn (AT); BRABEK, Walter, A-8280 Fürstenfeld (AT); FREIBERGER, Alfred, A-8263 Grosswilfersdorf (AT)
(74) Vertreter: KLIMENT & HENHAPEL
(86) Internationale Anmeldenummer: PCT/EP2009/053229
(87) Internationale Veröffentlichungsnummer: WO 2009/115565

(56) Entgegenhaltungen:
- WO-A-2007/011246
- DE-A1- 4 022 447
- DE-A1- 10 323 767
- DE-A1- 10 342 422
- DE-A1-102004 047 159
- DE-A1-102004 050 844
- US-A- 3 865 345

## Beschreibung

### Gebiet der Erfindung

Die vorliegende Erfindung bezieht sich auf einen Kältemittelverdichter, umfassend eine ein Kältemittel verdichtende Kolben-Zylinder-Einheit, welche ein Zylindergehäuse und einen in einer Kolbenbohrung des Zylindergehäuses geführten Kolben umfasst, wobei das Zylindergehäuse in einer axialen Richtung mit einer Ventilplatte und einem Zylinderdeckel abgeschlossen ist, gemäß dem Oberbegriff des Anspruchs 1 und auf ein Verfahren zur Befestigung einer Ventilplatte an einen Zylindergehäuse eines Kältemittelverdichters, gemäß dem Oberbegriff des Anspruchs 11.

### Stand der Technik

Der Kältemaschinenprozess mit zeotropen Gasen als solcher ist seit langem bekannt. Ein Kältemittel wird dabei durch Energieaufnahme aus dem zu kühlenden Raum in einem Verdampfer erhitzt und schließlich überhitzt, was zum Verdampfen führt und mittels einer Kolben-Zylinder-Einheit des Kältemittelverdichters auf ein höheres Druckniveau verdichtet, wo es Wärme über einen Kondensator abgibt und über eine Drossel, in der eine Druckreduzierung und die Abkühlung des Kältemittels erfolgt, wieder zurück in den Verdampfer befördert wird.

Die in einem hermetisch dichten Gehäuse angeordnete und mittels eines Antriebsmotors angetriebene Kolben-Zylinder-Einheit des Kältemittelverdichters umfasst ein Zylindergehäuse und einen in einer Kolbenbohrung des Zylindergehäuses geführten Kolben zur Verdichtung des Kältemittels auf, wobei das Zylindergehäuse in einer axialen Richtung mit einer Ventilplatte abgeschlossen ist, an welcher ein Zylinderdeckel anliegt oder von diesem umgriffen wird. Zur Befestigung des Zylinderdeckels bzw. der Ventilplatte am Zylindergehäuse werden üblicherweise Schraubverbindungen eingesetzt. Hierbei sind sowohl der Zylinderdeckel als auch die Ventilplatte mit zumeist vier Bohrungen versehen, durch welche entsprechende Schraubelemente hindurchführbar und in Gewindebohrungen des Zylindergehäuses verschraubbar sind. Eine Befestigung der Ventilplatte am Zylindergehäuse mittels Schweißverbindung ist aus dem Dokument DE 10323767 A1 bekannt, welches die Merkmale aus den Oberbegriffen der Ansprüche 1 und 11 offenbart. Derartige Schraubverbindungen bedingen einen hohen Montage- und Bauteilaufwand, da am Zylindergehäuse zunächst exakt positionierte Gewindebohrungen für die Schraubelemente hergestellt werden müssen. Zwischen dem Zylinderdeckel und der Ventilplatte und/oder zwischen dem Zylindergehäuse und der Ventilplatte sind Dichtelemente angeordnet.

Des weiteren reduziert das "Schadraumvolumen", worunter ein nicht zum Hubvolumen zählender Teil des Arbeitsraumes der Kolben-Zylinder-Einheit verstanden wird, den Wirkungsgrad gattungsgemäßer Kältemittelverdichter. Ein derartiges Schadraumvolumen ist durch die Anordnung der Ventilplatte und eines erforderlichen axialen Kolbenspiels (Spaltmaß zwischen dem Kolben in seinem oberen Totpunkt und dem Zylinderdeckel bzw. der Ventilplatte) bedingt. Die im Schadraumvolumen befindliche Gas- bzw. Kältemittelmenge wird nach Vollendung eines Kolbenhubes nicht aus dem Arbeitsraum der Kolben-Zylinder-Einheit ausgestoßen und vermindert daher das Ansaugvolumen der Kolben-Zylinder-Einheit. Es wird daher versucht, das Schadraumvolumen durch Vorsehung mehrerer speziell geformter Dichtungselemente möglichst zu reduzieren.

Um eine genaue Zentrierung der Ventilplatte relativ zum Zylindergehäuse sicherzustellen, ist zudem oft die Vorsehung von Zentrierstiften am Zylinderdeckel bzw. am Zylindergehäuse erforderlich.

Des weiteren ergibt sich bei der Verwendung von Schraubverbindungen der Nachteil, dass aufgrund der Kräfte, die über die Schraubelemente punktuell in das Zylindergehäuse eingeleitet werden, die zylindrische Form der Zylinderbohrung negativ beeinflusst wird.

Neben einer Vorsehung von Schraubverbindungen ist es aus dem Stand der Technik weiters bekannt den Zylinderdeckel samt der Ventilplatte mittels eines Klammerelementes an das Zylindergehäuse anzupressen.

Es ist daher die Aufgabe der vorliegenden Erfindung, den Bauteil- und Montageaufwand zur Herstellung einer gattungsgemäßen Kolben-Zylinder-Einheit zu verringern.

Insbesondere soll eine vereinfachte Montage der Ventilplatte am Zylindergehäuse ermöglicht werden, wobei die Vorsehung von Dichtungselementen im Bereich der Ventilplatte entbehrlich gemacht oder die Anzahl der eingesetzten Dichtungselemente zumindest stark reduziert werden kann.

Des weiteren soll eine möglichst ideale Dimensionierung bzw. eine größtmögliche Verringerung des Schadraums der Kolben-Zylinder-Einheit möglich sein.

Auf die Vorsehung von Schraubverbindungen oder auch Klemmverbindungen zur Befestigung der Ventilplatte am Zylindergehäuse soll erfindungsgemäß verzichtet werden können.

### DARSTELLUNG DER ERFINDUNG

Diese Aufgaben werden durch einen Kältemittelverdichter mit den kennzeichnenden Merkmalen von Anspruch 1, und einem Verfahren mit den Kennzeichneuden Merkmalen von Anspruch 11, gelöst.

Bei einem Kältemittelverdichter, umfassend eine ein Kältemittel verdichtende Kolben-Zylinder-Einheit, welche ein Zylindergehäuse und einen in einer Kolbenbohrung des Zylindergehäuses geführten Kolben umfasst, welche Kolbenbohrung in einer axialen Richtung mit einer Ventilplatte und einem Zylinderdeckel abgeschlossen ist, ist es erfindungsgemäß vorgesehen, dass die Ventilplatte in ihrer Betriebsposition in der Kolbenbohrung versenkt ist und mittels einer stoffschlüssigen Verbindung in der Kolbenbohrung des Zylindergehäuses befestigt ist, also mittels einer an sich unlösbaren Verbindung, bei welcher die zu verbindenden Bauteile durch molekulare Kräfte - also ohne Einsatz zusätzlicher Bauteile - zusammengehalten werden.

Indem die Ventilplatte also mittels eines zumindest während seiner Verarbeitung flüssigen bzw. viskosen Bindemittels am Zylindergehäuse befestigt wird, kann eine besonders einfache und flexible Montage der Ventilplatte am Zylindergehäuse ermöglicht werden.

Auf die Vorsehung von im Zylindergehäuse verschraubbaren Schraubelementen, als auch auf die Vorsehung von Dichtungselementen, welche zwischen der Ventilplatte und dem Zylindergehäuse und/oder zwischen der Ventilplatte und dem Zylinderdeckel und/oder zwischen der Ventilplatte und der Kolbenbohrung angeordnet sind, kann fortan verzichtet werden.

Aufgrund der Versenkung der Ventilplatte in der Kolbenbohrung des Zylindergehäuses, kann außerdem auf einen eigens für die Ventilplatte vorgesehenen Anschlag sowie auf korrespondierende Dichtungselemente zum Schadraumausgleich verzichtet werden. Der Schadraum kann hierbei auf ein Minimum begrenzt werden.

Die Auswahl, welche stoffschlüssige Verbindungstechnik zur Befestigung der Ventilplatte Einsatz findet, also ob die Ventilplatte an das Zylindergehäuse angeschweißt, angelötet oder angeklebt wird, kann in Abhängigkeit der jeweiligen Bauteilgeometrien und der jeweils gewünschten Fertigungstoleranzen und Dichtheitserfordernisse erfolgen.

In einer ersten bevorzugten Ausführungsvariante der Erfindung handelt es sich bei der stoffschlüssigen Verbindung um eine Schweißverbindung. Eine Befestigung der Ventilplatte in der Kolbenbohrung mittels Schweißtechnik ist einfach herzustellen und gewährleistet eine hohe Dichtwirkung.

In einer zweiten bevorzugten Ausführungsvariante der Erfindung handelt es sich bei der stoffschlüssigen Verbindung um eine Lötverbindung. Auch bei Einsatz eines Lotes als Bindemittel zwischen der Ventilplatte und dem Zylindergehäuse kann eine hohe Dichtheit des von der Ventilplatte begrenzten Kolben-Arbeitsraumes gewährleistet werden, zumal sich das verflüssigte Lot in idealer Weise in zwischen der Ventilplatte und der Kolbenbohrung bestehende Zwischenräume bzw. Spalte einfügt. Da die miteinander zu verlötenden Bereiche der Ventilplatte und der Kolbenbohrung während des Lötvorgangs nicht bis zu ihrer Liquidustemperatur erwärmt werden, ist kein Verziehen der Ventilplatte oder der Kolbenbohrung zu befürchten.

Eine besonders vorteilhafte Möglichkeit zur Verbindung der Ventilplatte mit der Kolbenbohrung stellt das Kleben dar. Indem die Ventilplatte gemäß einer dritten Ausführungsvariante mittels einer Klebeverbindung in der Kolbenbohrung befestigt ist, kann eine unveränderte Oberfläche und Gefügestruktur der miteinander zu verklebenden Bereiche der Ventilplatte und der Kolbenbohrung bewahrt bleiben. Da der als Bindemittel zwischen der Ventilplatte und der Kolbenbohrung eingesetzte Klebstoff nur bis zu einer Temperatur erwärmt wird, welche für eine Verformung der Ventilplatte oder der Kolbenbohrung nicht relevant ist (oder der Klebstoff kalt aufgetragen wird), ist ein Wärmeverzug der Ventilplatte oder der Kolbenbohrung während des Klebevorganges ausgeschlossen.

Durch Einsatz einer Klebeverbindung ist des Weiteren eine besonders gleichmäßige Spannungsverteilung zwischen der Ventilplatte und der Kolbenbohrung gegeben.

Im Falle einer besonders bevorzugten Ausführungsform der Erfindung, wonach die Ventilplatte einstückig mit dem Zylinderdeckel ausgebildet ist, kann auf die Vorsehung eines separaten Zylinderdeckels verzichtet werden. Mit anderen Worten ausgedrückt, übernimmt die Ventilplatte in solchem Ausführungsfalle die Aufgabenstellung des Zylinderdeckels mit. Die Kolbenbohrung wird also ausschließlich durch eine den gesamten Querschnitt der Kolbenbohrung überdeckende Ventilplatte abgeschlossen. Selbstverständlich kann aber auch im Falle einer erfindungsgemäßen Befestigung der Ventilplatte weiterhin ein separater Zylinderdeckel, welcher an die Ventilplatte angrenzt oder diese umgreift, vorgesehen sein.

Da der Bauteil- und Montageaufwand zufolge einer erfindungsgemäßen Befestigung der Ventilplatte gegenüber bekannten Ventilplatten-Anordnungen stark verringert ist, kann eine kostengünstige Herstellung gattungsgemäßer Kolben-Zylinder-Einheiten erfolgen.

Als weiterer Vorteil einer erfindungsgemäß mittels einer stoffschlüssigen Verbindung bzw. mittels einer Schweiß-, Löt- oder Klebeverbindung in der Kolbenbohrung befestigten Ventilplatte ist anzuführen, dass nunmehr eine ideale Dimensionierung des Schadraums der Kolben-Zylinder-Einheit möglich ist.

Eine besonders bevorzugte Ausführungsform der Erfindung ist dadurch gekennzeichnet, dass zwischen der Umfangsfläche der Kolbenbohrung und der Umfangsfläche der Ventilplatte ein Spalt ausgebildet ist, in welchem eine zur Ausbildung der stoffschlüssigen Verbindung vorgesehene Bindemittelschicht (also eine Schweißnaht, eine Lötmittelschicht oder eine Klebstoffschicht) aufnehmbar ist. Die Vorsehung eines definierten Spaltes zur Aufnahme einer Bindemittelschicht ermöglicht es, das jeweils gewählte Bindemittel mit einer jeweils erforderlichen, mittels einer Festigkeitsberechnung zu ermittelnden Schichtdicke zu applizieren.

Um sicherzustellen, dass sich die der jeweiligen Verbindungsstechnik entsprechende Bindemittelschicht haltbar mit der Kolbenbohrung und der Ventilplatte verbindet, weist der Spalt in einer besonders bevorzugten Ausführungsform der Erfindung einen in Richtung der Umfangswand der Kolbenbohrung keilförmig zulaufenden Verlauf auf.

Gemäß einer bevorzugten Bauweise ergibt sich der keilförmige Verlauf des Spaltes durch eine im Randbereich der Ventilplatte vorgesehene Fase. Durch Vorsehung einer Fase wird jene an der Ventilplatte vorgesehene Fläche, an welcher die Bindemittelschicht aufgetragen wird, vergrößert, sodass sich auch die Festigkeitseigenschaften der stoffschlüssigen Verbindung bzw. der Schweiß-, Löt- oder Klebeverbindung erhöhen.

Die zur Ausbildung der stoffschlüssigen Verbindung vorgesehene Bindemittelschicht verläuft vorzugsweise entlang des gesamten Umfangs der Ventilplatte.

Gemäß einer speziellen Ausführungsvariante der Erfindung ist es jedoch auch möglich, dass eine zur Ausbildung der stoffschlüssigen Verbindung vorgesehene Bindemittelschicht lediglich abschnittsweise entlang des Umfangs der Ventilplatte angeordnet ist. Eine solche, besonders materialsparende Möglichkeit einer lediglich abschnittsweisen Befestigung der Ventilplatte kann insbesondere dann Einsatz finden, wenn die Ventilplatte entlang seines Umfangs mittels eines Dichtungselementes gegenüber der Kolbenbohrung abgedichtet ist.

Anspruch 11 richtet sich auf ein Verfahren zur Befestigung einer Ventilplatte an einem Zylindergehäuse eines Kältemittelverdichters, wobei das Zylindergehäuse mit einer Kolbenbohrung zur Aufnahme eines darin oszillierenden Kolbens versehen ist und wobei zwischen der Stirnfläche des in seinem oberen Totpunkt befindlichen Kolbens und einer dem Kolben zugewandten ersten Stirnseite der Ventilplatte ein Abstand zur Ausbildung eines Schadraumvolumens, also eines ein nicht zum Hubvolumen des Kolbens zählenden Raumes innerhalb des Zylindergehäuses vorgesehen ist. Erfindungsgemäß ist es vorgesehen, dass die Ventilplatte während ihrer Montage in axialer Richtung in die Kolbenbohrung eingeschoben wird, bis zwischen der Stirnfläche des in seinem oberen Totpunkt befindlichen Kolbens und der dem Kolben zugewandten ersten Stirnseite der Ventilplatte ein jeweils definierter Abstand bzw. ein gewünschtes Schadraumvolumen hergestellt ist und die Ventilplatte in dieser Position in der Kolbenbohrung des Zylindergehäuses angeschweißt oder angelötet oder angeklebt wird. Auf diese Weise kann das Schadraumvolumen innerhalb des Zylindergehäuses exakt begrenzt werden, ohne dass eine Vorsehung ausgleichender Dichtungselemente notwendig ist.

### KURZE BESCHREIBUNG DER FIGUREN

Die Erfindung wird nun anhand eines Ausführungsbeispiels näher erläutert. Dabei zeigt:
- Fig.1: eine Zylinderkopf-Anordnung eines Kältemittelverdichters gemäß dem Stand der Technik in Schnittdarstellung
- Fig.2: einen erfindungsgemäßen Kältemittelverdichter in Schnittdarstellung
- Fig.3: eine Draufsicht auf die Kolben-Zylinder-Einheit eines erfindungsgemäßen Kältemittelverdichters gemäß Blickrichtung 26 in Fig.2
- Fig.4: eine Schnittdarstellung der Kolben-Zylinder-Einheit entlang Linie A-A in Fig.3
- Fig.5: eine Draufsicht auf eine Kolben-Zylinder-Einheit eines erfindungsgemäßen Kältemittelverdichters in alternativer Bauweise
- Fig.6: eine Schnittdarstellung der Kolben-Zylinder-Einheit entlang Linie B-B in Fig.5
- Fig.7: eine Draufsicht auf eine Kolben-Zylinder-Einheit eines erfindungsgemäßen Kältemittelverdichters in alternativer Bauweise
- Fig.8: eine Schnittdarstellung der Kolben-Zylinder-Einheit entlang Linie C-C in Fig.7

### WEGE ZUR AUSFÜHRUNG DER ERFINDUNG

Fig.2 zeigt einen erfindungsgemäßen Kältemittelverdichter 1, mit einer ein Kältemittel verdichtenden Kolben-Zylinder-Einheit 2, welche ein Zylindergehäuse 4 und einen in einer Kolbenbohrung 5 des Zylindergehäuses 4 geführten Kolben 3 umfasst. Zum Antrieb des im Zylindergehäuse 4 oszillierenden Kolbens 3 ist ein mit einer Statorwicklung 18 versehener Statorkern 8 vorgesehen, innerhalb welchem ein Rotor 9 angeordnet ist. Der in Drehung versetzte Rotor 9 treibt in bekannter Weise über eine Kurbelwelle 10, an welcher ein Pleuel 11 angelenkt ist, den Kolben 3 an, sodass dieser entlang der Achse 16 eine lineare Vor- und Rückwärtsbewegung vollzieht.

Der in Fig.2 ersichtliche Kältemittelverdichter 1 ist von einem nicht dargestellten, hermetisch dichten Gehäuse umgeben.

Um einen durch die Kolbenbohrung 5 des Zylindergehäuses 4 gebildeten Arbeitsraum, in welchem das Kältemittel verdichtet wird, zu begrenzen, ist die Kolbenbohrung 5 in einer axialen Richtung mit einer Ventilplatte 6 verschlossen. Die Ventilplatte 6 weist eine Ansaugöffnung 12 und eine Auslassöffnung 13 auf, durch welche das Kältemittel in den Arbeitsraum des Zylindergehäuses 4 angesaugt bzw. aus diesem ausgestoßen wird. Das Kältemittel wird hierbei mittels nicht dargestellter Saug- bzw. Druckleitungen an die Ansaug- bzw. Auslassöffnungen 12, 13 heran- bzw. abgeführt.

Während die Ventilplatte 6 samt dem Zylinderdeckel 7 bei einer Kolben-Zylinder-Anordnung gemäß dem Stand der Technik, so wie in Fig.1 dargestellt, in aufwändiger Weise mittels Schraubelementen 25 am Zylindergehäuse 4 befestigt ist, so ist es erfindungsgemäß vorgesehen, die Ventilplatte 6 in ihrer jeweils gewünschten Betriebposition mittels einer stoffschlüssigen Verbindung in der Kolbenbohrung 5 des Zylindergehäuses 4 zu befestigten.

Als stoffschlüssige Verbindung kann wahlweise eine Schweißverbindung, eine Lötverbindung oder eine Klebeverbindung zum Einsatz kommen.

Hierbei wird die Ventilplatte 6 in einfacher Weise mittels einer zumindest während ihrer Verarbeitung flüssigen bzw. viskosen Bindemittelsschicht 17, also mittels einer Schweißnaht, einer Lötmittelschicht oder einer Klebstoffschicht in der Kolbenbohrung 5 des Zylindergehäuses 4 befestigt.

Gemäß den vorliegenden Ausführungsbeispielen ist die Ventilplatte 6 als zylindrische Scheibe ausgebildet, welche im Wesentlichen (mit Ausnahme eines gegebenenfalls vorgesehenen Ringspaltes) den gesamten Querschnitt der Kolbenbohrung 5 abdeckt.

Anstelle einer einzelnen Bindemittelsschicht 17 können selbstverständlich auch mehrere Bindemittelschichten 17 hintereinander oder nebeneinander appliziert werden, z.B. kann die Ventilplatte 6 mit dem Zylindergehäuse 4 bzw. der Kolbenbohrung zwecks Gewährleistung besonders hoher Dichtungseigenschaften doppelt verklebt oder doppelt verlötet sein.

Es sei angemerkt, dass die stoffschlüssige Verbindung zwischen der Ventilplatte 6 und der Kolbenbohrung 5 des Zylindergehäuses 4 eventuell auch ohne Einsatz einer Bindemittelschicht 17 herstellbar ist, indem lediglich die Berührungsflächen zwischen der Ventilplatte 6 und der Kolbenbohrung 5 des Zylindergehäuses 4 z.B. mittels eines Laser- oder Ultraschall-Schweißverfahrens thermisch erwärmt und miteinander verschmolzen werden.

In einer ersten bevorzugten Ausführungsvariante der Erfindung handelt es sich bei der stoffschlüssigen Verbindung zwischen der Ventilplatte 6 und der Kolbenbohrung 5 des Zylindergehäuses 4 um eine Schweißverbindung

Fig.7 zeigt hierbei eine Draufsicht auf die Kolben-Zylinder-Einheit 2 in einer Blickrichtung gemäß Pfeil 26, wobei in Fig.8 eine Detail-Schnittdarstellung entlang Linie C-C in Fig.7 ersichtlich ist.

Zwischen der Umfangsfläche 15b der Kolbenbohrung 5 und einer Umfangsfläche 21 der Ventilplatte 6 ist ein Spalt 22 ausgebildet, in welchem eine Bindemittelschicht 17, im vorliegenden Ausführungsbeispiel eine Schweißnaht 17 aufnehmbar ist.

Im Ausführungsbeispiel gemäß Figur 8 ist der Randbereich 6a der Ventilplatte 6 jeweils mit einer Fase 24 versehen, sodass der Spalt 22 einen in Richtung der Umfangsfläche 15b der Kolbenbohrung 5 keilförmig zulaufenden Verlauf aufweist.

Die zweite Stirnseite 20 der Ventilplatte 6 kann in einer Ebene mit der Stirnseite 23 des Zylindergehäuses 4 liegen (Fig.2) oder auch in der Kolbenbohrung des Zylindergehäuses 4 gänzlich versenkt sein (Fig.6, Fig.8). Auch dass das Ventilplatte 6 lediglich abschnittsweise im Zylindergehäuse 4 versenkt ist, dass also die zweite Stirnseite 20 der Ventilplatte 6 über die Ebene der Stirnseite 23 des Zylindergehäuses 4 hinausragt, ist denkbar.

Als Schweißverfahren zur Herstellung einer die Ventilplatte 6 mit dem Zylindergehäuse 4 bzw. der Kolbenbohrung 5 verbindenden Schweißverbindung können sämtliche gemäß dem Stand der Technik bekannten Schweißverfahren Einsatz finden.

In einer zweiten bevorzugten Ausführungsvariante der Erfindung handelt es sich bei der stoffschlüssigen Verbindung zwischen der Ventilplatte 6 und dem Zylindergehäuse 4 bzw. der Kolbenbohrung 5 um eine Lötverbindung (dargestellt in den Figuren 3-6). Zur Anordnung der Ventilplatte 6 im Zylindergehäuse 4 bzw. in der Kolbenbohrung bestehen prinzipiell dieselben Möglichkeiten wie bereits anhand der Ausführungsbeispiele zu den beschrieben.

Die Bindemittel- bzw. Lötmittelschicht 17 kann in Abhängigkeit der Größe des herzustellenden Schadraumvolumens entweder plan mit den Stirnseiten 19, 20 der Ventilplatte 6, insbesondere plan mit der dem Kolben 3 zugewandten ersten Stirnseite der Ventilplatte 6 abschließen oder auch gewölbt und über die Stirnseiten 19, 20 der Ventilplatte 6 hinausragend ausgebildet sein. Selbige Möglichkeiten bestehen übrigens auch im Falle einer Ausführung der Bindemittelschicht als Schweißnaht oder als Klebstoffschicht.

Als Lötverfahren zur Herstellung einer die Ventilplatte 6 mit dem Zylindergehäuse 4 bzw. der Kolbenbohrung 5 verbindenden Lötverbindung können sämtliche gemäß dem Stand der Technik bekannten Lötverfahren Einsatz finden.

In einer besonders bevorzugten dritten Ausführungsvariante der Erfindung handelt es sich bei der stoffschlüssigen Verbindung zwischen der Ventilplatte 6 und dem Zylindergehäuse 4 bzw. der Kolbenbohrung 5 um eine Klebeverbindung (nicht extra dargestellt - es gilt hinsichtlich der Anordnungsmöglichkeiten der Ventilplatte 6 und der Bindemittel- bzw. Klebstoffschicht 17 wiederum analog das zu den Schweiß- und Lötverbindungen Gesagte.)

Als Klebstoffe zur Ausbildung einer die Ventilplatte 6 mit dem Zylindergehäuse 4 bzw. der Kolbenbohrung 5 verbindenden Klebstoffschicht können sämtliche gemäß dem Stand der Technik bekannten und im vorliegenden Zusammenhang einsetzbaren Klebstoffe Einsatz finden, also sowohl im erwärmten Zustand als auch kalt applizierbare Klebstoffe.

Die jeweils zur Ausbildung der stoffschlüssigen Verbindung vorgesehene Bindemittelschicht - also die Schweißnaht, die Lötmittelschicht oder die Klebstoffschicht 17 - kann entweder entlang des gesamten Umfangs der Ventilplatte 6 umlaufen oder auch lediglich abschnittsweise entlang des Umfangs der Ventilplatte 6 angeordnet sein. In letzterem Falle sind etwa in rein beispielhafter Weise drei über einen Winkelbereich von jeweils ca. 40° entlang des Umfangs der Ventilplatte 6 verlaufende, äquidistant zueinander angeordnete Bindemittelschicht-Abschnitte 17a, 17b und 17 vorgesehen. Eine Dichtigkeit des von der Ventilplatte 6 abgeschlossenen Kolben-Arbeitsraumes kann auch unter bloß partieller Befestigung der Ventilplatte 6 gewährleistet werden, wenn die nicht stoffschlüssig miteinander verbundenen Abschnitte über eine Dichtung abgedichtet sind.

In den bisher beschriebenen Ausführungsbeispielen ist die Ventilplatte 6 einstückig mit dem Zylinderdeckel ausgebildet. Anders ausgedrückt, kann also die Vorsehung eines separaten Zylinderdeckels 7, so wie in der Stand-der-Technik-Darstellung gemäß Fig.1 ersichtlich, entfallen. Es versteht sich, dass im Falle einer einstückigen Ausführung von Ventilplatte 6 und Zylinderdeckel das Ventilplatten-Zylinderdeckelelement nicht notwendigerweise plattenförmig ausgebildet sein muss, sondern eine beliebige Geometrie aufweisen kann.

Selbstverständlich ist es auch möglich, die Ventilplatte 6 in erfindungsgemäß beschriebener Weise stoffschlüssig in der Kolbenbohrung 5 des Zylindergehäuses 4 zu befestigen und weiterhin einen separat gefertigten Zylinderdeckel 7 vorzusehen, welcher an die Ventilplatte 6 angrenzt oder diese umgreift und am Zylindergehäuse befestigt ist. Dies kann insbesondere im Falle spezieller Saugleitungs- und Druckleitungsanbindungen an die Kolben-Zylinder-Einheit 2 zweckmäßig sein.

In diesem Fall stehen für die Befestigung des nicht dargestellten Zylinderdeckels am Zylindergehäuse 4 wesentlich mehr Anbindungsmöglichkeiten zur Verfügung als bisher, da die Ventilplatte 6 nicht mittels Zylinderdeckel 7 dicht am Zylindergehäuse 4 befestigt werden muss.

Ein besonders kritischer Punkt bei der Herstellung gattungsgemäßer Kolben-Zylinder-Einheiten 2 ist die Begrenzung des bereits einleitend erwähnten Schadraumvolumens, also eines nicht zum Hubvolumen des Kolbens 3 zählenden Raumes innerhalb des Zylindergehäuses 4. Stets muss zwischen der Stirnfläche 27 des in seinem oberen Totpunkt befindlichen Kolbens 3 und einer dem Kolben 3 zugewandten ersten Stirnseite 19 der Ventilplatte 6 ein eindeutig definierter Abstand zur Ausbildung des Schadraumvolumens vorgesehen sein, um betriebsbedingte Wärmedehnungen der Bauteile der Kolben-Zylinder-Einheit 2 zu kompensieren und ein Anschlagen des Kolbens 3 am Zylinderdeckel 7 bzw. an der Ventilplatte 6 zu verhindern.

Erfindungsgemäß ist es daher als Verfahren zur Befestigung der Ventilplatte 6 am Zylindergehäuse 4 vorgeschlagen, dass die Ventilplatte 6 in axialer Richtung 26 in die Kolbenbohrung 5 eingeschoben wird (siehe Fig.2), bis zwischen der Stirnfläche 27 des in seinem oberen Totpunkt befindlichen Kolbens 3 und der dem Kolben 3 zugewandten ersten Stirnseite 19 der Ventilplatte 6 ein jeweils definierter Abstand bzw. ein gewünschtes Schadraumvolumen hergestellt ist. Ist diese Position der Ventilplatte 6 innerhalb der Kolbenbohrung 5 erreicht (siehe Fig.3), so wird die Ventilplatte 6 in einer bereits beschriebenen Weise angeschweißt oder angelötet oder angeklebt.

Es versteht sich, dass sich der Kolben 3 während der Montage der Ventilplatte 6 bzw. während des Einschiebens der Ventilplatte 6 in die Kolbenbohrung 5 nicht real in seinem oberen Totpunkt befinden muss, sondern dass als Bezugspunkt zur Messung des definierten Abstandes, bis zu jenem die Ventilplatte 6 in die Kolbenbohrung 5 eingeschoben wird, jene Ebene herangezogen wird, in welcher sich die KolbenStirnfläche 27 während der oberen Totpunkt-Position des Kolbens 3 befinden würde. Eine derartige Abstandsmessung kann anhand von geeigneten Bezugspunkten bzw. -flächen der Zylindergehäuse-Geometrien erfolgen, z.B. unter Bezugnahme auf eine Zylindergehäuse-Stirnseite 23.

Auf diese Weise kann das das Schadraumvolumen der Kolben-Zylinder-Einheit 2 exakt begrenzt werden. Ein möglichst klein bemessenes Schadraumvolumen bringt einen höheren Wirkungsgrad sowie eine bessere spezifische Kälteleistung des Kältemittelverdichters 1 mit sich.

## Patentansprüche

1. Kältemittelverdichter (1), umfassend eine ein Kältemittel verdichtende Kolben-Zylinder-Einheit (2), welche ein Zylindergehäuse (4) und einen in einer Kolbenbohrung (5) des Zylindergehäuses (4) geführten Kolben (3) umfasst, welche Kolbenbohrung (5) in einer axialen Richtung mit einer Ventilplatte (6) und einem Zylinderdeckel (7) abgeschlossen ist, **dadurch gekennzeichnet, dass** die Ventilplatte (6) in ihrer Betriebsposition in der Kolbenbohrung (5) des Zylindergehäuses (4) versenkt und mittels einer stoffschlüssigen Verbindung in der Kolbenbohrung (5) des Zylindergehäuses (4) befestigt ist, sodass auf einen eigens für die Ventilplatte (6) vorgesehenen Anschlag im Zylindergehäuse (4) verzichtet werden kann.

2. Kältemittelverdichter nach Anspruch 1, **dadurch gekennzeichnet, dass** es sich bei der stoffschlüssigen Verbindung um eine Schweißverbindung handelt.

3. Kältemittelverdichter nach Anspruch 1, **dadurch gekennzeichnet, dass** es sich bei der stoffschlüssigen Verbindung um eine Lötverbindung handelt.

4. Kältemittelverdichter nach Anspruch 1, **dadurch gekennzeichnet, dass** es sich bei der stoffschlüssigen Verbindung um eine Klebeverbindung handelt.

5. Kältemittelverdichter nach einem der Ansprüche 1 bis 4, **dadurch gekennzeichnet, dass** zwischen der Umfangsfläche (15b) der Kolbenbohrung und einer Umfangsfläche (21) der Ventilplatte (6) ein Spalt (22) ausgebildet ist, in welchem eine zur Ausbildung der stoffschlüssigen Verbindung vorgesehene Bindemittelschicht (17) aufnehmbar ist.

6. Kältemittelverdichter nach Anspruch 5, **dadurch gekennzeichnet, dass** der Spalt (22) einen in Richtung der Kolbenbohrung (5) keilförmig zulaufenden Verlauf aufweist.

7. Kältemittelverdichter nach Anspruch 6, **dadurch gekennzeichnet, dass** der keilförmige Verlauf des Spaltes (22) sich durch eine im Randbereich (6a) der Ventilplatte (6) vorgesehene Fase (24) ergibt.

8. Kältemittelverdichter nach einem der Ansprüche 1 bis 7, **dadurch gekennzeichnet, dass** eine zur Ausbildung der stoffschlüssigen Verbindung vorgesehene Bindemittelschicht (17) entlang des gesamten Umfangs der Ventilplatte (6) verläuft.

9. Kältemittelverdichter nach einem der Ansprüche 1 bis 8, **dadurch gekennzeichnet, dass** eine zur Ausbildung der stoffschlüssigen Verbindung vorgesehene Bindemittelschicht (17) lediglich abschnittsweise entlang des Umfangs der Ventilplatte (6) angeordnet ist.

10. Kältemittelverdichter nach einem der Ansprüche 1 bis 9, **dadurch gekennzeichnet, dass** die Ventilplatte (6) einstückig mit dem Zylinderdeckel (7) ausgebildet ist.

11. Verfahren zur Befestigung einer Ventilplatte (6) an einem Zylindergehäuse (4) eines Kältemittelverdichters (1), wobei das Zylindergehäuse (4) mit einer Kolbenbohrung (5) zur Aufnahme eines darin oszillierenden Kolbens (3) versehen ist und wobei zwischen der Stirnfläche (27) des in seinem oberen Totpunkt befindlichen Kolbens (3) und einer dem Kolben (3) zugewandten ersten Stirnseite (19) der Ventilplatte (6) ein Abstand zur Ausbildung eines Schadraumvolumens, also eines nicht zum Hubvolumen des Kolbens (3) zählenden Raumes innerhalb des Zylindergehäuses (4) vorgesehen ist, **dadurch gekennzeichnet, dass** die Ventilplatte (6) in axialer Richtung (26) in die Kolbenbohrung (5) eingeschoben wird, bis zwischen der Stirnfläche (27) des in seinem oberen Totpunkt befindlichen Kolbens (3) und der dem Kolben (3) zugewandten ersten Stirnseite (19) der Ventilplatte (6) ein jeweils definierter Abstand bzw. ein gewünschtes Schadraumvolumen hergestellt ist und die Ventilplatte (6) in dieser Position in der Kolbenbohrung (5) des Zylindergehäuses (4) angeschweißt oder angelötet oder angeklebt wird.

## Claims

1. A coolant compressor (1), comprising a piston-cylinder unit (2) that compresses a coolant, said piston-cylinder unit comprising a cylinder housing (4) and a piston (3) held in a piston bore (5) of the cylinder housing (4), wherein the piston bore (5) is sealed in an axial direction by a valve plate (6) and a cylinder cover (7), **characterized in that** the valve plate (6) is countersunk in its operating position in the piston bore (5) of the cylinder housing (4) and is fastened in the piston bore (5) of the cylinder housing (4) by way of a material bond connection, so that an end stop provided especially for the valve plate (6) in the cylinder housing (4) can be omitted.

2. Coolant compressor according to claim 1, **characterized in that** the material bond connection is a welded joint.

3. Coolant compressor according to claim 1, **characterized in that** the material bond connection is a soldered joint.

4. Coolant compressor according to claim 1, **characterized in that** the material bond connection is a glued joint.

5. Coolant compressor according to one of claims 1 to 4, **characterized in that** a gap (22) is designed between the outside circumference (15b) of the piston bore and an outside circumference (21) of the valve plate (6), in which it is possible to take up a binder layer (17) provided for formation of the material bond connection.

6. Coolant compressor according to claim 5, **characterized in that** the gap (22) has a wedge-shaped course that tapers in the direction of the piston bore (5).

7. Coolant compressor according to claim 6, **characterized in that** the wedge-shaped course of the gap (22) results from a chamfer (24) provided at the periphery (6a) of the valve plate (6).

8. Coolant compressor according to one of claims 1 to 7, **characterized in that** a binder layer (17) provided for formation of the material bond connection runs along the entire circumference of the valve plate (6).

9. Coolant compressor according to one of claims 1 to 8, **characterized in that** a binder layer (17) provided for formation of the material bond connection is arranged merely in sections along the circumference of the valve plate (6).

10. Coolant compressor according to one of claims 1 to 9, **characterized in that** the valve plate (6) is designed as a single piece together with the cylinder cover (7).

11. Method for fastening a valve plate (6) at a cylinder housing (4) of a coolant compressor (1), wherein the cylinder housing (4) is provided with a piston bore (5) for the uptake of a piston (3) that oscillates therein, and wherein a distance between the face (27) of the piston (3) positioned at its top dead center and a first face (19) of the valve plate (6) facing the piston (3) is provided for the formation of a waste space volume, thus a space inside the cylinder housing (4) that does not belong to the working volume of the piston (3), **characterized in that** the valve plate (6) is pushed into the piston bore (5) in an axial direction (26), until a relevant defined distance or a desired waste space volume is created between the face (27) of the piston (3) positioned at its top dead center and the first face (19) of the valve plate (6) facing the piston (3), and the valve plate (6) is welded or soldered or glued on at this position in the piston bore (5) of the cylinder housing (4).

## Revendications

1. Compresseur à réfrigérant (1) comprenant une unité de piston et de cylindre (2) assurant la compression, qui comprend un corps de cylindre (4) et un piston (3) guidé dans un alésage de piston (5) du corps de cylindre (4), lequel alésage de piston (5) est fermé dans le sens axial par une plaque de soupape (6) et un couvercle de cylindre (7), **caractérisé en ce que** la plaque de soupape (6) dans sa position de service est renfoncée dans l'alésage de piston (5) du corps de cylindre (4) et fixée au moyen d'une liaison par solidarité de matière dans l'alésage de piston (5) du corps de cylindre (4) de sorte que l'on peut se dispenser d'une butée spécialement prévue pour la plaque de soupape (6) dans le corps de cylindre (4).

2. Compresseur à réfrigérant selon la revendication 1, **caractérisé en ce que** la liaison par solidarité de matière est une liaison soudée.

3. Compresseur à réfrigérant selon la revendication 1, **caractérisé en ce que** la liaison par solidarité de matière est une liaison brasée.

4. Compresseur à réfrigérant selon la revendication 1, **caractérisé en ce que** la liaison par solidarité de matière est une liaison collée.

5. Compresseur à réfrigérant selon l'une des revendications 1 à 4, **caractérisé en ce qu'**il est prévu entre la surface de circonférence (15b) de l'alésage de piston et la surface de circonférence (21) de la plaque de soupape (6) un interstice (22) dans lequel une couche de liant (17) prévue pour former la liaison par solidarité de matière peut être logée.

6. Compresseur à réfrigérant selon la revendication 5, **caractérisé en ce que** l'interstice (22) présente une forme en coin en direction de l'alésage de piston (5).

7. Compresseur à réfrigérant selon la revendication 6, **caractérisé en ce que** la forme en coin de l'interstice (22) est produite par un chanfrein (24) prévu dans la zone de bord (6a) de la plaque de soupape (6).

8. Compresseur à réfrigérant selon l'une des revendications 1 à 7, **caractérisé en ce qu'**une couche de liant (17) prévue pour former la liaison par solidarité de matière fait le tour de toute la circonférence de la plaque de soupape (6).

9. Compresseur à réfrigérant selon l'une des revendications 1 à 8, **caractérisé en ce qu'**une couche de liant (17) prévue pour former la liaison par solidarité de matière est disposée seulement par sections le long de la circonférence de la plaque de soupape (6).

10. Compresseur à réfrigérant selon l'une des revendications 1 à 9, **caractérisé en ce que** la plaque de soupape (6) est formée d'un seul tenant avec le couvercle de cylindre (7).

11. Procédé pour la fixation d'une plaque de soupape (6) sur un corps de cylindre (4) d'un compresseur à réfrigérant (1), dans lequel le corps de cylindre (4) est muni d'un alésage de cylindre (5) pour recevoir un piston (3) qui oscille dans celui-ci et dans lequel est prévu entre la face d'extrémité (27) du piston (3) au point mort haut et une première face d'extrémité (19) de la plaque de soupape (6) tournée vers le piston (3) un écartement formant un volume pour des polluants, autrement dit un volume ne comptant pas dans le volume de cylindrée du piston (3) à l'intérieur du corps de cylindre (4), **caractérisé en ce que** la plaque de soupape (6) est insérée dans le sens axial (26) dans l'alésage de piston (5) jusqu'à ce que s'établisse entre la surface d'extrémité (27) du piston (3) au point mort haut et la première face d'extrémité (19) de la plaque de soupape (6) tournée vers le piston (3) un écart défini ou un volume pour des polluants souhaité et la plaque de soupape (6) est soudée ou brasée ou collée dans cette position dans l'alésage de piston (5) du corps de cylindre (4).
